# EUROPÄISCHE PATENTSCHRIFT

(11) **EP 1 916 493 B1**
(45) Veröffentlichungstag und Bekanntmachung des Hinweises auf die Patenterteilung: **09.09.2009**
(21) Anmeldenummer: 07020467.2
(22) Anmeldetag: 19.10.2007
(51) Int. Cl.: F26B 21/00, F26B 25/18, B22C 9/12

(54) **Anlage zum Trocknen mindestens einer mehrteiligen Gießform**
Plant for drying at least one multi-part casting mould
Installation de séchage d'au moins un moule en plusieurs parties

(30) Priorität: 26.10.2006 DE 102006050625
(43) Veröffentlichungstag der Anmeldung: 30.04.2008
(73) Patentinhaber: Maschinen- und Stahlbau Julius Lippert GmbH & Co., D-92690 Pressath (DE)
(72) Erfinder: Reichl, Helmut, 92690 Pressath (DE)
(74) Vertreter: LOUIS, PÖHLAU, LOHRENTZ

(56) Entgegenhaltungen:
- EP-A- 0 245 973
- WO-A-91/13841
- DD-A7- 299 717
- DE-A1- 2 252 976
- DE-A1- 2 314 142
- DE-A1- 3 432 243
- DE-C1- 10 163 129
- DE-U1- 29 621 411
- FR-A- 2 077 015
- FR-A- 2 683 761
- GB-A- 386 819
- GB-A- 1 337 492
- US-A- 1 605 839
- US-A- 2 294 959

## Beschreibung

Die Erfindung betrifft eine Anlage zum Trocknen mindestens einer mehrteiligen Gießform, in der ein Formhohlraum für einen Gegenstand, wie einen Sanitär-Keramikgegenstand, ausgebildet ist, wobei der Formhohlraum eine Eingießöffnung für ein Gießmaterial, wie einen Keramikschlicker, und mindestens eine Entlüftungsöffnung aufweist, und der Gegenstand an seiner Außenoberfläche mit Warmluft und durch Einleiten von Warmluft durch die Eingießöffnung an der Innenoberfläche des Formhohlraums getrocknet wird. Bei der mehrteiligen Gießform handelt es sich beispielsweise um eine mehrteilige Gipsform.

Aus der älteren Patentanmeldung DE 10 2006 044 120 ist eine Anlage zum Trocknen mindestens einer mehrteiligen Gipsform bekannt. In der mehrteiligen Gipsform ist ein Formhohlraum für einen Sanitär-Keramikgegenstand ausgebildet. Der Formhohlraum weist eine Schlicker-Eingießöffnung und eine Entlüftungsöffnung auf. Die Anlage weist eine Warmluft-Trockenkämmer für die mindestens eine zu trocknende Gipsform auf. Außerdem weist die Anlage eine Warmluft-Gebläseeinrichtung auf, die zum Trocknen der mindestens einen Gipsform an deren Schlicker-Eingießöffnung oder an deren Entlüftungsöffnung anschließbar ist. Mit dieser Anlage ist es zwar möglich, die Trocknungszeiten zum Trocknen der mehrteiligen Gieß- bzw. Gipsform und somit den Energiebedarf zu reduzieren, weil nicht nur eine Trocknung des jeweiligen Gegenstandes ausgehend von seiner Außenoberfläche sondern gleichzeitig auch eine Trocknung ausgehend von der Innenoberfläche des Formhohlraumes erfolgt. Die Trocknung von der Außenoberfläche des Gegenstandes her erfolgt hier jedoch gleichsam ungesteuert. Nachdem die in dem zu trocknenden Gegenstand befindliche Feuchte gravitationsbedingt im zu trocknenden Gegenstand nach unten sinkt, ist der jeweilige Gegenstand oberseitig jedoch bereits getrocknet, wenn er in seinem unterseitigen Teil noch feucht ist. Bis der jeweilige Gegenstand auch in seinem unterseitigen Teil trocken ist, ist also eine entsprechende Trockenzeit und folglich ein entsprechender Energieaufwand erforderlich.

Auch die Patentanmeldung DE-2 314 142 offenbart eine gattungsgemässe Trocknungsanlage.

Deshalb liegt der Erfindung die Aufgabe zugrunde, eine Anlage der eingangs genannten Art zu schaffen, mit welcher die Trockenzeiten und folglich der Energieaufwand weiter reduziert werden.

Diese Aufgabe wird bei einer Anlage der eingangs genannten Art erfindungsgemäß dadurch gelöst, dass für den zu trocknenden Gegenstand eine Palette vorgesehen ist, die mindestens einen Hohlraum aufweist, der an eine Warmluftquelle anschließbar ist, wobei die Palette an ihrer für den zu trocknenden Gegenstand vorgesehenen Standfläche, zur gezielten Beaufschlagung der Außenoberfläche des zu trocknenden Gegenstandes, mit Löchern ausgebildet ist, und dass die Palette eine an die Eingießöffnung anschließbare Leitung aufweist.

Mit Hilfe der erfindungsgemäßen Anlage erfolgt die Trocknung an der Außenoberfläche des zu trocknenden Gegenstandes gezielt von unten nach oben, so dass gleichsam das Bratpfannenprinzip ausgenutzt wird, d.h. Wärmeenergie wird dem zu trocknenden Gegenstand von unten zugeführt, so dass die gravitationsbedingt sich im unteren Bereich des zu trocknenden Gegenstandes sammelnde Feuchtigkeit von unten her beseitigt wird. Auf diese Weise werden die Trockenzeiten verkürzt und der Energiebedarf entsprechend reduziert. Ein weiterer Vorteil besteht darin, dass die aus den Löchern der Standfläche der Palette austretende Warmluftströmung durch das thermische Auftriebsprinzip unterstützt wird.

Bei der erfindungsgemäßen Anlage können die an der Standfläche der Palette ausgebildeten Löcher in einem Rastergitter gleichmäßig verteilt vorgesehen sein. Um eine gezielte individuelle Außenbelüftung des zu trocknenden Gegenstandes mit Warmluft zu realisieren, ist es möglich, dass an der Standfläche der Palette eine Abdeckung vorgesehen ist, die mit Löchern ausgebildet ist, die in einer an den jeweils zu trocknenden Gegenstand angepassten Verteilung vorgesehen sind.

Für unterschiedlich geformte zu trocknende Gegenstände können dabei jeweils passende Abdeckungen zur Anwendung gelangen.

Eine andere Möglichkeit besteht darin, dass die an der Standfläche der Palette ausgebildeten Löcher in einer an den jeweils zu trocknenden Gegenstand angepassten Verteilung vorgesehen sind.

Erfindungsgemäß hat es sich als vorteilhaft erwiesen, wenn der mindestens eine Hohlraum der Palette eine zugehörige Warmluft-Einlassöffnung aufweist, die mit einem Andockelement strömungstechnisch verbindbar ist, das an die Warmluftquelle angeschlossen ist. Bevorzugt ist es hierbei, wenn die mindestens eine Warmluft-Einlassöffnung an der Unterseite der Palette vorgesehen ist. Bei einer derartigen Ausbildung ist es direkt und unmittelbar möglich, durch eine Relativbewegung zwischen der Palette und dem Andockelement die Einlassöffnung zu öffnen und den mindestens einen Hohlraum der Palette mit der Warmluftquelle strömungstechnisch zu verbinden. Bei dieser Relativbewegung kann es sich um eine Bewegung der Palette in Bezug zu einem ortsfesten Andockelement oder um eine Bewegung des Andockelementes in Bezug zu einer sich nicht bewegenden Palette handeln.

Zweckmäßig kann es bei der erfindungsgemäßen Anlage sein, wenn die Palette zwei Hohlräume aufweist, von welchen jeder eine zugehörige Warmluft-Einlassöffnung aufweist, die jeweils mit einem zugehörigen Andockelement verbindbar sind, die an die Warmluftquelle anschließbar oder angeschlossen sind. Hierbei ist es bevorzugt, wenn die beiden Warmluft-Einlassöffnung an der Unterseite der Palette vorgesehen sind. Eine Ausbildung der Palette mit zwei Hohlräumen weist den Vorteil auf, dass die Flexibilität der Anlage entsprechend vergrößert ist, weil die Hohlräume mit Warmluft unterschiedlicher Temperatur und/oder unterschiedlicher Wärmeenergie versorgt werden können. Der eine Hohlraum ist hierbei mit der an die Eingießöffnung anschließbaren Leitung verbunden, und der andere Hohlraum ist mit den Löchern zur Außentrocknung versehen.

Eine optimale Energieersparnis ist möglich, wenn das jeweilige Andockelement ein durch die Palette öffenbares Verschlussorgan aufweist, weil hierdurch Warmluftverluste vermeidbar sind. Dabei kann das Verschlussorgan von einer Verschlussklappe gebildet sein, die ein Verschließgewicht und ein mittels der Palette betätigbares Öffnungsorgan aufweist. Wird auf dem jeweiligen Andockelement eine Palette angeordnet, so wird das Verschlussorgan mit Hilfe der Palette unmittelbar geöffnet. Ist an dem Andockelement keine Palette angeordnet, so ist das Verschlussorgan mit Hilfe des Verschließgewichtes gravitationsbedingt verschlossen. Auf diese Weise werden also Warmluft- d.h. Energieverluste nicht besetzter Lagerplätze, d.h. an Andockelementen, an denen keine Paletten vorgesehen sind, verhindert.

Erfindungsgemäß ist das mindestens eine Andockelement vorzugsweise an einer Warmluftleitung angeschlossen. Bei dieser Warmluftleitung kann es sich um eine Rohrleitung handeln.

An der Warmluftleitung können voneinander beabstandet eine Anzahl Andockelemente vorgesehen sein. Eine derartige Ausbildung kommt beispielsweise bei einem ein Linear-Fördersystem bildenden Anlage zur Anwendung. Eine solche Ausbildung kann auch bei einer Rundschalttisch-Anlage zur Anwendung gelangen. Bei derartigen Anlagen der zuletzt genannten Art sind die Andockelemente zweckmäßigerweise höhenverstellbar vorgesehen, um mit in der Höhe nicht verstellbaren Paletten kombiniert zu werden.

Zweckmäßig kann es sein, ein Paar Warmluftleitungen voneinander beabstandet nebeneinander parallel verlaufend vorzusehen. Eine derartige Ausbildung ist insbesondere dann zweckmäßig, wenn die jeweilige Palette zwei voneinander strömungstechnisch getrennte Hohlräume aufweist.

Erfindungsgemäß ist es auch möglich, dass eine Anzahl Paare Warmluftleitungen in einem Regalabteil übereinander vorgesehen sind. Bei einer Ausführungsform der zuletzt genannten Art können zwei Regalabteile voneinander seitlich beabstandet nebeneinander parallel vorgesehen sein; zwischen den Regalabteilen ist dann zweckmäßigerweise mindestens ein Regalfahrzeug vorgesehen. Bei einer Anlage der zuletzt genannten Art handelt es sich also um eine Regalanlage.

Weitere Einzelheiten, Merkmale und Vorteile ergeben sich aus der nachfolgenden Beschreibung eines in der Zeichnung verdeutlichten Ausführungsbeispieles der erfindungsgemäßen Anlage bzw. wesentlicher Einzelheiten derselben.

Es zeigen:
- Figur 1: eine Palette mit einem auf dieser angeordneten, zu trocknenden Gießform, d.h. einer mehrteiligen Gipsform, sowie ein Paar Warmluftleitungen, wobei die Palette von den Warmluftleitungen beabstandet ist,
- Figur 2: eine der Figur 1 ähnliche Darstellung, wobei die mit der mehrteiligen Gieß- bzw. Gipsform bestückte Palette mit den Warmluftleitungen verbunden ist,
- Figur 3: eine Draufsicht auf eine Palette,
- Figur 4: eine Stirnansicht der Palette gemäß Figur 3,
- Figur 5: eine Vorderansicht einer Regalanlage mit Regalabteilen und in diesen vorgesehenen Paaren von Warmluftleitungen,
- Figur 6: eine Ansicht der Regalanlage gemäß Figur 5 in Blickrichtung von oben, und
- Figur 7: eine Vorderansicht eines Teiles einer Regalanlage, wobei ein Regalabteil und ein Regalfahrzeug verdeutlicht sind.

Figur 1 zeigt in einer Seitenansicht eine Palette 10, die mindestens einen Hohlraum 12 aufweist. Die Palette 10 ist an ihrer Unterseite 14 mit einer Warmluft-Einlassöffnung 16 (siehe Figur 3) ausgebildet.

An ihrer der Unterseite 14 gegenüberliegenden oberseitigen Standfläche 18 ist die Palette 10 mit Löchern 20 (siehe Figur 3) ausgebildet. Die Löcher 20 sind in einem definierten Rastergitter angeordnet.

Von der Standfläche 18 steht ein Anschlussstutzen 22 weg, an den eine flexible Leitung 24 angeschlossen ist. Der Anschlussstutzen 22 verbindet die Leitung 24 strömungstechnisch mit dem Hohlraum 12 der Palette 10.

Auf der Palette 10 ist eine mehrteilige Gießform 26 angeordnet. Bei der Gießform 26 handelt es sich beispielsweise um eine Gipsform, in der ein Formhohlraum 28 für einen Gegenstand wie einen relativ großvolumigen Sanitär-Keramikgegenstand ausgebildet ist.

Der Formhohlraum 28 weist eine Eingießöffnung 30 und mindestens eine Entlüftungsöffnung 32 auf.

Die flexible Leitung 24 ist an die Eingießöffnung 30 anschließbar, um den Formhohlraum 28 der zu trocknenden Gieß- bzw. Gipsform 26 von der Innenoberfläche 34 des Formhohlraumes 28 her zu trocknen. Gleichzeitig wird die zu trocknende Gieß- bzw. Gipsform 26 an ihrer Außenoberfläche 36 durch aus den Löchern 20 der Palette 10 ausströmende Warmluft getrocknet.

In Figur 1 ist die Palette 10 mit der auf ihrer Standfläche 18 stehenden, zu trocknenden Gieß- bzw. Gipsform 26 von Andockelementen 38 beabstandet dargestellt. Die Andockelemente 38 sind mit Verschlussorganen 40 versehen, von welchen in Figur 7 das oberste Verschlussorgan 40 in seiner abdichtenden Verschlussstellung und das unterste Verschlussorgan 40 in der geöffneten Stellung dargestellt ist. Das mittlere Verschlussorgan 40 ist in Figur 7 in einer Zwischenstellung zwischen der Verschluss- und der Öffnungsstellung gezeichnet.

Wie in Figur 1 dargestellt ist, sind die Andockelemente 38 an Warmluftleitungen 42 vorgesehen. Die Warmluftleitungen 42 sind mit einer nicht dargestellten Warmluftquelle verbunden.

Im Unterschied zu der Position der Palette 10 gemäß Figur 1 mit der von den Andockelementen 38 beabstandeten Palette 10 verdeutlicht die Figur 2 eine Position der Palette 10 mit der auf ihr befindlichen Gieß- bzw. Gipsform 26, wobei die Palette 10 an den Andockelementen 38 ansteht, so dass die Verschlussorgane 40 der Andockelemente 38 geöffnet sind und durch das eine Andockelement 38 und die zugehörige Warmluft-Einlassöffnung 16 Warmluft durch die flexible Leitung 24 in den Formhohlraum 28 der Gieß- bzw. Gipsform 26 einströmt, um die Form 26 von ihrer Innenoberfläche 34 her zu trocknen. Gleichzeitig strömt Warmluft durch das in Figur 2 auf der linken Seite gezeichnete Andockelement 38 in einen zugehörigen Hohlraum 12 der Palette 10 und von dort durch die in der Standfläche 18 ausgebildeten Löcher 20, um die Form 26 von ihrer Außenoberfläche 36 ausgehend gezielt zu trocknen.

Die Palette 10 ist also den beiden Andockelementen 38 entsprechend mit zwei voneinander getrennten Hohlräumen 12 ausgebildet. Außerdem ist die Unterseite 14 der Palette 10 mit, den beiden Andockelementen 38 entsprechend, zwei Warmluft-Einlassöffnungen 16 ausgebildet.

Wie aus den Figuren 5 und 6 ersichtlich ist, kann die erfindungsgemäße Anlage als Regalanlage 44 ausgebildet sein, die zwei voneinander beabstandete Regalabteile 46 aufweist, die zueinander parallel verlaufen. Jedes der beiden Regalabteile 46 weist eine Anzahl Paare Warmluftleitungen 42 mit voneinander gleichmäßig beabstandeten Andockelementen 38 auf. Die Warmluftleitungs-Paare sind im jeweiligen Regalabteil 46 voneinander beabstandet übereinander angeordnet.

Zwischen den beiden Regalabteilen 46 ist ein Regalfahrzeug 48 vorgesehen. Mit Hilfe des Regalfahrzeuges 48 sind die einzelnen Paletten 10 mit den auf ihnen befindlichen Gieß- bzw. Gipsformen 26 in an sich bekannter Weise manipulierbar.

Figur 7 verdeutlicht einen Abschnitt einer Regalanlage 44, wobei gleiche Einzelheiten mit denselben Bezugsziffern bezeichnet sind, wie, in der Figuren 1 bis 6.

In Figur 7 ist außerdem das jeweilige Verschlussorgan 40 als Verschlussklappe 50 verdeutlicht, die ein Verschlussgewicht 52 und ein Öffnungsorgan 54 aufweist.

Ist die jeweilige Palette 10 mit der auf ihrer oberseitigen Standfläche 18 befindlichen Gieß- bzw. Gipsform 26 vom Öffnungsorgan 54 beabstandet, so übt das Verschlussgewicht 52 auf die Verschlussklappe 50 ein Drehmoment aus, durch das die Verschlussklappe 50 ihren abdichtenden Verschlusszustand einnimmt. Kommt die mit einer zutrocknenden Form 26 bestückte Palette 10 an dem Öffnungsorgan 54 zur Anlage und bewegt sie das Öffnungsorgan 54 nach unten, so wird auf die Verschlussklappe 50 ein Öffnungsdrehmoment ausgeübt. Bei geöffneter Verschlussklappe 50 kann dann durch die in der Standfläche 18 der jeweiligen Palette 10 vorgesehenen Löcher 20 gezielt Warmluft gegen die Außenoberfläche 36 der auf der Palette 10 befindlichen, zu trocknenden Form 26 und gleichzeitig durch die flexible Leitung 24 Warmluft in den Formhohlraum 28 der mehrteiligen Gieß- bzw. Gipsform 26 strömen.

Bei der Ausbildung gemäß Figur 7 weist die Palette 10 nur einen einzigen Hohlraum 12 auf, so dass die Außenoberfläche 36 und der Formhohlraum 28 der jeweiligen, zu trocknenden Form 26 gleichzeitig mit Warmluft beaufschlagt werden.

Gleiche Einzelheiten sind den Figuren 1 bis 7 jeweils mit denselben Bezugsziffern bezeichnet, so dass es sich erübrigt, in Verbindung mit allen Figuren alle Einzelheiten jeweils detailliert zu beschreiben.

## Patentansprüche

1. Anlage zum Trocknen mindestens einer mehrteiligen Gießform (26), in der ein Formhohlraum (28) für einen Gegenstand, wie einen Sanitär-Keramikgegenstand, ausgebildet ist, wobei der Formhohlraum (28) eine Eingießöffnung (30) für ein Gießmaterial, wie einem Keramikschlicker, und mindestens eine Entlüftungsöffnung (32) aufweist, und die Gießform (26) an ihrer Außenoberfläche (36) mit Warmluft und durch Einleiten von Warmluft durch die Eingießöffnung (30) an der Innenoberfläche (34) des Formhohlraumes (28) getrocknet wird,
**dadurch gekennzeichnet,**
**dass** für die zu trocknende Gießform (26) eine Palette (10) vorgesehen ist, die mindestens einen Hohlraum (12) aufweist, der an eine Warmluftquelle anschließbar ist, wobei die Palette (10) an ihrer für die zu trocknende Gießform (26) vorgesehenen Standfläche (18), zur gezielten Beaufschlagung der Außenoberfläche (36) der zu trocknenden Gießform (26), mit Löchern (20) ausgebildet ist, und dass die Palette (10) eine an die Eingießöffnung (30) anschließbare Leitung (24) aufweist.

2. Anlage nach Anspruch 1,
**dadurch gekennzeichnet,**
**dass** die an der Standfläche (18) der Palette (10) ausgebildeten Löcher (20) in einem Rastergitter gleichmäßig verteilt vorgesehen sind.

3. Anlage nach Anspruch 1 oder 2,
**dadurch gekennzeichnet,**
**dass** an der Standfläche (18) eine Abdeckung vorgesehen ist, die mit Löchern ausgebildet ist, die in einer an die jeweils zu trocknende Gießform (26) angepassten Verteilung vorgesehen sind.

4. Anlage nach Anspruch 1,
**dadurch gekennzeichnet,**
**dass** die an der Standfläche (18) der Palette (10) ausgebildeten Löcher (20) in einer an die jeweils zu trocknende Gießform (26) angepassten Verteilung vorgesehen sind.

5. Anlage nach Anspruch 1,
**dadurch gekennzeichnet,**
**dass** der mindestens eine Hohlraum (12) der Palette (10) eine zugehörige Warmluft-Einlassöffnung (16) aufweist, die mit einem Andockelement (38) verbindbar ist, das an die Warmluftquelle angeschlossen ist.

6. Anlage nach Anspruch 5,
**dadurch gekennzeichnet,**
**dass** die mindestens eine Warmluft-Einlassöffnung (16) an der Unterseite (14) der Palette (10) vorgesehen ist.

7. Anlage nach Anspruch 1,
**dadurch gekennzeichnet,**
**dass** die Palette (10) zwei Hohlräume (12) aufweist, von welchen jeder eine zugehörige Warmluft-Einlassöffnung (16) aufweist, die jeweils mit einem zugehörigen Andockelement (38) verbindbar sind, die an die Warmluftquelle angeschlossen sind.

8. Anlage nach Anspruch 7,
**dadurch gekennzeichnet,**
**dass** die beiden Warmluft-Einlassöffnungen (16) an der Unterseite (14) der Palette (10) vorgesehen.

9. Anlage nach einem der Ansprüche 5 bis 8,
**dadurch gekennzeichnet,**
**dass** das jeweilige Andockelement ein durch die Palette (10) öffenbares Verschlussorgan (40) aufweist.

10. Anlage nach Anspruch 9,
**dadurch gekennzeichnet,**
**dass** das Verschlussorgan (40) von einer Verschlussklappe (50) gebildet ist, die ein Verschließgewicht (52) und ein mittels der Palette (10) betätigbares Öffnungsorgan (54) aufweist:

11. Anlage nach einem der Ansprüche 5 bis 10,
**dadurch gekennzeichnet,**
**dass** das mindestens eine Andockelement (38) an einer Warmluftleitung (42) vorgesehen ist.

12. Anlage nach Anspruch 11,
**dadurch gekennzeichnet,**
**dass** an der Warmluftleitung (42) voneinander beabstandet eine Anzahl Andockelemente (38) vorgesehen sind.

13. Anlage nach Anspruch 11,
**dadurch gekennzeichnet,**
**dass** ein Paar Warmluftleitungen (42) voneinander beabstandet nebeneinander parallel verlaufend vorgesehen sind.

14. Anlage nach Anspruch 13,
**dadurch gekennzeichnet,**
**dass** eine Anzahl Paare von Warmluftleitungen (42) in einem Regalabteil (46) übereinander vorgesehen sind.

15. Anlage nach Anspruch 14,
**dadurch gekennzeichnet,**
**dass** zwei Regalabteile (46) voneinander beabstandet nebeneinander parallel vorgesehen sind, und dass zwischen den Regalabteilen (46) ein Regalfahrzeug (48) vorgesehen ist.

## Claims

1. Plant for drying at least one multi-part casting mould (26) in which a mould cavity (28) for an article, such as a ceramic sanitary article, is formed, the mould cavity (28) having a pouring-in orifice (30) for a casting material, such as a ceramic slip, and at least one venting orifice (32), and the casting mould (26) being dried on its outer surface (36) by hot air and on the inner surface (34) of the mould cavity (28) by the introduction of hot air through the pouring-in orifice (30), **characterized in that**, for the casting mould (26) to be dried, a pallet (10) is provided which has at least one cavity (12) which is connectable to a hot-air source, the pallet (10) being designed, on its standing surface (18) provided for the casting mould (26) to be dried, for directed action upon the outer surface (36) of the casting mould (26) to be dried, with holes (20), and **in that** the pallet (10) has a line (24) connectable to the pouring-in orifice (30).

2. Plant according to Claim 1, **characterized in that** the holes (20) formed on the standing surface (18) of the pallet (10) are provided, distributed uniformly in a grid pattern.

3. Plant according to Claim 1 or 2, **characterized in that**, on the standing surface (18), a covering is provided which is designed with holes which are provided in a distribution adapted to the casting mould (26) in each case to be dried.

4. Plant according to Claim 1, **characterized in that** the holes (20) formed on the standing surface (18) of the pallet (10) are provided in a distribution adapted to the casting mould (26) in each case to be dried.

5. Plant according to Claim 1, **characterized in that** the at least one cavity (12) of the pallet (10) has an associated hot-air inlet orifice (16) which is connectable to a docking element (38) which is connected to the hot-air source.

6. Plant according to Claim 5, **characterized in that** the at least one hot-air inlet orifice (16) is provided on the underside (14) of the pallet (10).

7. Plant according to Claim 1, **characterized in that** the pallet (10) has two cavities (12), each of which has an associated hot-air inlet orifice (16) which is connectable in each case to an associated docking element (38), which docking elements are connected to the hot-air source.

8. Plant according to Claim 7, **characterized in that** the two hot-air inlet orifices (16) are provided on the underside (14) of the pallet (10).

9. Plant according to one of Claims 5 to 8, **characterized in that** the respective docking element has a closing member (40) openable by means of the pallet (10).

10. Plant according to Claim 9, **characterized in that** the closing member (40) is formed by a closing flap (50) which has a closing weight (52) and an opening member (54) actuable by means of the pallet (10).

11. Plant according to one of Claims 5 to 10, **characterized in that** the at least one docking element (38) is provided on a hot-air line (42).

12. Plant according to Claim 11, **characterized in that** a number of docking elements (38) are provided, spaced apart from one another, on the hot-air line (42).

13. Plant according to Claim 11, **characterized in that** a pair of hot-air lines (42) are provided, spaced apart from one another and running next to one another in parallel.

14. Plant according to Claim 13, **characterized in that** a number of pairs of hot-air lines (42) are provided one above the other in a rack compartment (46).

15. Plant according to Claim 14, **characterized in that** two rack compartments (46) are provided, spaced apart from one another and next to one another in parallel, and **in that** a rack service vehicle (48) is provided between the rack compartments (46).

## Revendications

1. Installation de séchage d'au moins un moule (26) en plusieurs parties, dans laquelle une cavité de moule (28) est réalisée pour un objet, comme un objet sanitaire en céramique, dans laquelle la cavité de moule (28) présente une ouverture d'injection (30) pour une matière de moulage, comme une barbotine de céramique, et au moins une ouverture d'aération (32), et le moule (26) est séché sur sa surface extérieure (36) avec de l'air chaud et par l'introduction d'air chaud à travers l'ouverture d'injection (30) à la surface intérieure (34) de la cavité de moule (28),
**caractérisée en ce que**
une palette (10) est prévue pour le moule (26) à sécher, la palette présentant au moins une cavité (12) qui peut être raccordée à une source d'air chaud, dans laquelle la palette (10) est réalisée avec des trous (20) sur sa surface de pose (18) prévue pour le moule (26) à sécher, en vue d'une alimentation ciblée de la surface extérieure (36) du moule (26) à sécher, et **en ce que** la palette (10) présente une conduite (24) pouvant être raccordée à l'ouverture d'injection (30).

2. Installation selon la revendication 1, **caractérisée en ce que** les trous (20) réalisés sur la surface de pose (18) de la palette (10) sont prévus en étant répartis de façon homogène sous forme de grille.

3. Installation selon la revendication 1 ou 2, **caractérisée en ce qu'**un recouvrement est prévu sur la surface de pose (18), le recouvrement étant réalisé avec des trous qui sont prévus dans une répartition adaptée au moule (26) respectivement à sécher.

4. Installation selon la revendication 1, **caractérisée en ce que** les trous (20) réalisés sur la surface de pose (18) de la palette (10) sont prévus dans une répartition adaptée au moule (26) respectivement à sécher.

5. Installation selon la revendication 1, **caractérisée en ce que** ladite au moins une cavité (12) de la palette (10) présente une ouverture d'entrée d'air chaud (16) associée qui peut être reliée à un élément d'accueil (38) qui est raccordé à la source d'air chaud.

6. Installation selon la revendication 5, **caractérisée en ce que** ladite au moins une ouverture d'entrée d'air chaud (16) est prévue sur la face inférieure (14) de la palette (10).

7. Installation selon la revendication 1, **caractérisée en ce que** la palette (10) présente deux cavités (12) dont chacune présente une ouverture d'entrée d'air chaud (16) associée qui peut être reliée respectivement à un élément d'accueil (38) associé qui est raccordé à la source d'air chaud.

8. Installation selon la revendication 7, **caractérisée en ce que** les deux ouvertures d'entrée d'air chaud (16) sont prévues sur la face inférieure (14) de la palette (10).

9. Installation selon l'une quelconque des revendications 5 à 8, **caractérisée en ce que** l'élément d'accueil respectif présente un organe de fermeture (40) pouvant être ouvert à travers la palette (10).

10. Installation selon la revendication 9, **caractérisée en ce que** l'organe de fermeture (40) est formé par un volet de fermeture (50) qui présente un poids de fermeture (52) et un organe d'ouverture (54) pouvant être actionné au moyen de la palette (10).

11. Installation selon l'une quelconque des revendications 5 à 10, **caractérisée en ce que** ledit au moins un élément d'accueil (38) est prévu sur une conduite d'air chaud (42).

12. Installation selon la revendication 11, **caractérisée en ce qu'**un certain nombre d'éléments d'accueil (38) est prévu sur la conduite d'air chaud (42) en étant espacés les uns des autres.

13. Installation selon la revendication 11, **caractérisée en ce qu'**une paire de conduites d'air chaud (42) est prévue en s'étendant en parallèle côte à côte de façon mutuellement espacée.

14. Installation selon la revendication 13, **caractérisée en ce qu'**un certain nombre de paires de conduites d'air chaud (42) est prévu, les unes au-dessus des autres dans un compartiment de rayonnage (46).

15. Installation selon la revendication 14, **caractérisée en ce que** deux compartiments de rayonnage (46) sont prévus en parallèle côte à côte de façon mutuellement espacée, et **en ce qu'**entre les compartiments de rayonnage (46) un gerbeur (48) est prévu.
